# EUROPÄISCHE PATENTSCHRIFT

(11) **EP 0 994 322 B1**
(45) Veröffentlichungstag und Bekanntmachung des Hinweises auf die Patenterteilung: **20.08.2003**
(21) Anmeldenummer: 99119580.1
(22) Anmeldetag: 02.10.1999
(51) Int. Cl.: F28F 9/26, F16L 59/18

(54) **Wärmetauscher mit einem Verbindungsstück**
Heat exchanger with connecting element
Echangeur de chaleur avec élément de connection

(30) Priorität: 16.10.1998 DE 19847770
(43) Veröffentlichungstag der Anmeldung: 19.04.2000
(73) Patentinhaber: Borsig GmbH, 13507 Berlin (DE)
(72) Erfinder: Brücher, Peter, 16515 Oranienburg (DE); Brown, David J., Housten, Texas 77094 (US); Brewer, John R., Katy, Texas 77450 (US)
(74) Vertreter: Radünz, Ingo, Dipl.-Ing.

(56) Entgegenhaltungen:
- AT-B- 373 385
- DE-A- 2 224 899
- US-A- 4 457 364
- US-A- 5 816 322

## Beschreibung

Die Erfindung betrifft einen Wärmetauscher mit einem verbindungsstück zwischen einem ungekühlten Rohr und mehreren gekühlten Rohren gemäß dem Oberbegriff des Patentanspruches 1.

Es sind Verbindungsstücke für Wärmetauscher bekannt (DE-PS 39 10 630), bei denen das Ende eines heißen, ungekühlten Rohres gabelförmig nach außen erweitert und wärmeisoliert ist. Dieses Verbindungsstück leitet das heiße Gas in ein einziges von außen z. B. durch siedendes Wasser gekühltes Rohr. Dieses Prinzip hat sich bewährt. Jedoch ist in gewisser Weise als nachteilig anzusehen, daß das gekühlte Rohr, welches im Durchmesser etwa dem ungekühlten Rohr entspricht, aufgrund seines großen Durchmessers relativ lang ausgeführt werden muß. Das ergibt sich aus thermodynamischen Gründen, um die gewünschte Abkühlung des heißen Gases auf eine bestimmte Temperatur zu erreichen.

Die Länge des gekühlten Rohres kann erheblich kürzer und damit der Wärmetauscher kostengünstiger ausgeführt werden, wenn das heiße Medium von einem ungekühlten Rohr auf eine Mehrzahl von gekühlten Rohren kleineren Durchmessers verteilt wird. Hierfür sind Konstruktionen bekannt, bei denen ein heißes Medium von einem Eintritt mittels einer Eintrittskammer auf eine Mehrzahl von gekühlten Rohren verteilt wird, die in einem gemeinsamen Rohrboden gehalten sind. Nachteilig hierbei sind jedoch Verwirbelungen des strömenden Mediums beim Auftreffen auf den Rohrboden und mögliche Rohrbodenerosionen.

Aus der US-PS 54 64 057 ist ein Doppelrohr-Wärmetauscher bekannt, dessen Doppelrohre mit einem als Sammler dienenden Ovalrohr verbunden sind. Auf der Gaseintrittsseite des Wärmetauschers ist ein Eintrittsstück vorgesehen, in dem mehrere jeweils mit einem Gaszuführungsrohr verbundene Gasdurchgänge gebildet sind. Jeder Gasdurchgang erweitert sich in Strömungsrichtung und verteilt das zugeführte heiße Gas auf mehrere gekühlte Rohre. Die Nachteile dieses Wärmetauschers sind die große Baulänge in Längsrichtung und der Umstand, daß jedes gekühlte Rohr ein eigenes Mantelrohr zur Aufnahme des Kühlmediums erfordert. Außerdem ist das Eintrittsstück von aufwendiger und dementsprechend teurer Bauart.

Bei einem anderen bekannten Doppelrohr-Wärmetauscher wird ein Verbindungsstück eingesetzt, das nach Art eines Hosenrohres ausgebildet ist und sich unter Beibehaltung des Querschnittes in zwei oder drei Zweigrohre verzweigt. Jedes dieser Zweigrohre ist einem der Doppelrohre zugeordnet. Dieser Doppelrohr-Wärmetauscher weist die grundsätzlich gleichen Nachteile auf wie der Doppelrohr-Wärmetauscher gemäß US-A-5 464 057.

In der US-A-5 816 322 ist ein Doppelrohr-Wärmetauscher beschrieben, bei dem die Doppelrohre auf einen Teilkreis angeordnet und mit einem ringförmigen Ovalrohrsammler verbunden sind. Die Doppelrohre stehen über ein Verbindungsstück mit einem Gaszuführungsrohr in Verbindung. Das verbindungsstück weist einen sich erweiternden Abschnitt auf, in dem Führungskanäle vorgesehen sind, die koaxial zu jeweils einem der Doppelrohre angeordnet sind.

Aus der AT-B-373 385 ist ein Luft-Luft-Wärmetauscher bekannt, bei dem mehrere Wärmetauscherrohre von einem gemeinsamen Außenmantel umgeben sind. Die Wärmetauscher münden in einen sich konisch verengenden Verbindungsstutzen ein.

Der Erfindung liegt die Aufgabe zugrunde, den gattungsgemäßen Wärmetauscher derart zu gestalten, daß ein heißes Medium von einem ungekühlten Rohr mittels eines Verbindungsstückes relativ einfacher und kostengünstiger Bauart turbulenzarm auf eine Mehrzahl von gekühlten Rohren verteilt werden kann bei gleichzeitiger kompakter platzsparender Bauart unter Vermeidung eines direkt angeströmten Rohrbodens.

Die Aufgabe wird bei einem gattungsgemäßen Wärmetauscher erfindungsgemäß durch die kennzeichnenden Merkmale des Patentanspruches 1 gelöst. Vorteilhafte Ausgestaltungen der Erfindung sind Gegenstand der Unteransprüche.

Durch die erfindungsgemäße Anordnung der Führungskanäle und der korrespondierenden gekühlten Rohre auf kleinstmöglicher umhüllbarer Fläche ist es möglich, für die Führungskanäle einen gemeinsamen vorzugsweise zylindrischen Mantel vorzusehen. Das gleiche gilt für die gekühlten Rohre, welche
dadurch ebenfalls in einem gemeinsamen Außenmantel geführt werden können. Dies ermöglicht eine kostengünstige und platzsparende zylindrische Bauart des Wärmetauschers.

Ein Ausführungsbeispiel der Erfindung ist in der Zeichnung dargestellt und wird im folgenden näher erläutert. Es zeigen:
Fig . 1 den Längsschnitt durch den unteren Teil eines Wärmetauscher mit einem Verbindungsstück und
Fig. 2 die Draufsicht auf das Verbindungsstück.

Der nur teilweise dargestellte Wärmetauscher 1 dient zum Kühlen eines heißen Gases mit Hilfe eines Kühlmediums, das vorzugsweise siedendes Wasser ist. Das heiße Gas ist vorzugsweise Spaltgas, das in einem Spaltofen hergestellt wurde und in kurzer Zeit auf eine niedrigere Temperatur abgekühlt werden muß. Dieses heiße Gas tritt aus dem Spaltofen durch ein oder mehrere ungekühlte Rohre 2 aus. Jedes ungekühlte Rohr 2 ist über ein Verbindungsstück 3 mit dem Wärmetauscher 1 verbunden.

Der Wärmetauscher 1 besteht aus mehreren z. B. vier gekühlten Rohren 4, deren Innendurchmesser geringer ist als der Innendurchmesser des ungekühlten Rohres. Die gekühlten Rohre 4 sind auf einem Teilkreis angeordnet und von einem zylindrischen Außenmantel 5 umgeben. Die gekühlten Rohre 4 sind in einen Rohrboden 6 eingeschweißt. An den Rohrboden 6 schließt sich in Längsrichtung der Rohre 4 eine Eintrittskammer 7 für die Zuführung eines Kühlmittels an. Die Außenwand der Eintrittskammer 7 ist in axialer Richtung auf der einen Seite mit dem Rohrboden 6 und auf der anderen Seite mit dem Außenmantel 5 verschweißt. An dem anderen, nicht gezeigten Ende des Wärmetauschers 1 sind die gekühlten Rohre 4 in einem zweiten Rohrboden gehalten und von einer Austrittskammer für das Kühlmedium umgeben.

Das Verbindungsstück 3 besteht aus einem zylindrischen Eingangsabschnitt 8, dessen Innendurchmesser dem des ungekühlten Rohres entspricht. Dieser Eingangsabschnitt 8 ist z. B. durch Verschweißen an das ungekühlte Rohr 2 angeschlossen. Der Eingangsabschnitt 8 des Verbindungsstückes 3 erweitert sich auf einen zylindrischen Endabschnitt 9.

Der Eingangsabschnitt 8 des Verbindungsstückes 3 ist sternförmig in mehrere Führungskanäle 10 verzweigt, von denen jeder einem der gekühlten Rohre 4 zugeordnet ist. Der Endabschnitt 9 des Verbindungsstückes 3 umschließt diese Führungskanäle 10. Die Führungskanäle 10 sind koaxial zu den gekühlten Rohren 4 angeordnet und auf dem gleichen Teilkreis wie diese ausgerichtet. Der Innendurchmesser der gekühlten Rohre 4 ist gleich dem oder größer als der Innendurchmesser der Führungskanäle 10.

Dieser Endabschnitt 9 ist an den die gekühlten Rohre 4 tragenden Rohrboden 6 geschweißt. Zwischen den einander zugewandten Stirnflächen der Führungskanäle 10 und der gekühlten Rohre 4 bleibt ein Spalt bestehen, der eine Wärmedehnung zuläßt.

Der Raum zwischen den Führungskanälen und dem Endabschnitt 9 des Verbindungsstückes 3 ist mit einem wärmeisolierenden Material ausgefüllt. Das Verbindungsstück 3 kann aus einem metallischen, hitzebeständigen Werkstoff kostengünstig und einstückig gegossen oder als Schweißkonstruktion hergestellt sein.

Das beschriebene Verbindungsstück 3 leitet das heiße Gas turbulenzarm den gekühlten Rohren 4 zu. Durch die Abstimmung der Innendurchmesser und der Kontur der Führungskanäle 10 und der gekühlten Rohre 4 aufeinander wird eine Verwirbelung des Gases ausgeschlossen, und eine Erosion des Rohrbodens 6 kann nicht auftreten.

## Patentansprüche

1. Wärmetauscher mit einem Verbindungsstück (3) zwischen einem ungekühlten Rohr (2) und mehreren gekühlten Rohren (4), wobei die gekühlten Rohre (4) in einen Rohrboden (6) eingesetzt und auf einem Teilkreis angeordnet sind und das Verbindungsstück (3) einen zylindrischen, mit dem ungekühlten Rohr (2) verbundenen Eingangsabschnitt (8) aufweist, der in einen sich erweiternden Endabschnitt (9) übergeht, wobei der Endabschnitt (9) mehrere von dem Eingangsabschnitt (8) ausgehende Führungskanäle (10) umschließt, die jeweils koaxial zu einem der gekühlten Rohre (4) angeordnet und auf den gleichen Teilkreis wie die gekühlten Rohre (4) ausgerichtet sind, **dadurch gekennzeichnet, daß** die Führungskanäle (10) sternförmig von dem Eingangsabschnitt (8) des Verbindungsstückes (3) abgezweigt sind, und daß die gekühlten Rohre (4) von einem gemeinsamen, zylindrisch ausgebildeten Außenmantel (5) umgeben sind, der mit dem Rohrboden (6) verbunden ist.

2. Wärmetauscher nach Anspruch 1, **dadurch gekennzeichnet, daß** der Endabschnitt (9) des Verbindungsstückes (3) zylindrisch ist.

3. Wärmetauscher nach Anspruch 1 oder 2, **dadurch gekennzeichnet, daß** der Endabschnitt (9) des Verbindungsstückes (3) mit dem die gekühlten Rohre (4) tragenden Rohrboden (6) verbunden ist.

4. Wärmetauscher nach einem der Ansprüche 1 bis 3, **dadurch gekennzeichnet, daß** der Raum zwischen dem Endabschnitt (9) des Verbindungsstückes (3) und den Führungskanälen mit einer wärmeisolierenden Masse ausgefüllt ist.

5. Wärmetauscher nach einem der Ansprüche 1 bis 4, **dadurch gekennzeichnet, daß** die Führungskanäle (10) einen kleineren Innendurchmesser als das ungekühlten Rohr (2) aufweisen.

6. Wärmetauscher nach einem der Ansprüche 1 bis 5, **dadurch gekennzeichnet, daß** der Innendurchmesser der gekühlten Rohre (4) gleich oder größer ist als der Innendurchmesser der Führungskanäle (10).

## Claims

1. Heat exchanger with a connecting member (3) between an uncooled tube (2) and several cooled tubes (4), wherein the cooled tubes (4) are inserted into a tube base (6) and are arranged on a part circle and the connecting member (3) has a cylindrical entry section (8), which is connected with the uncooled tube (2) and which goes over into a widening end section (9), wherein the end section (9) encloses several guide channels (10) which go out from the entry section (8) and which are each arranged coaxially with a respective one of the cooled tubes (4) and are aligned on the same part circle as the cooled tubes (4), **characterised in that** the guide channels (10) are branched off in star shape from the entry section (8) of the connecting member (3) and that the cooling tubes (4) are surrounded by a common, cylindrically constructed outer casing (5) which is connected with the tube base (6).

2. Heat exchanger according to claim 1, **characterised in that** the end section (9) of the connecting member (3) is cylindrical.

3. Heat exchanger according to claim 1 or 2, **characterised in that** the end section (9) of the connecting member (3) is connected with the tube base (6) supporting the cooled tubes (4).

4. Heat exchanger according to one of claims 1 to 3, **characterised in that** the space between the end section (9) of the connecting member (3) and the guide channels is filled with a heat insulating mass.

5. Heat exchanger according to one of claims 1 to 4, **characterised in that** the guide channels (10) have a smaller inner diameter than the uncooled tube (2).

6. Heat exchanger according to one of claims 1 to 5, **characterised in that** the inner diameter of the cooled tubes (4) is equal to or larger than the inner diameter of the guide channels (10).

## Revendications

1. Échangeur de chaleur présentant un élément de liaison (3) entre un tube non refroidi (2) et plusieurs tubes refroidis (4), dans lequel les tubes refroidis (4) sont insérés dans un fond de tubes (6) et disposés sur une portion de cercle, et l'élément de liaison (3) comporte une partie d'entrée (8) reliée au tube non refroidi (2), se raccordant à une partie d'extrémité (9) qui s'élargit, la partie d'extrémité (9) entourant plusieurs canaux de guidage (10) sortant de la partie d'entrée (8), qui sont disposés chacun coaxialement à l'un des tubes refroidis (4) et alignés sur la même portion de cercle que les tubes refroidis (4), **caractérisé en ce que** les canaux de guidage (10) étant ramifiés en étoile à partir de la partie d'entrée (8) de l'élément de liaison (3), et que les tubes refroidis (4) sont entourés d'une enveloppe extérieure (5) cylindrique commune reliée au fond de tubes (6).

2. Échangeur de chaleur selon la revendication 1, **caractérisé en ce que** la partie d'extrémité (9) de l'élément de liaison (3) est cylindrique.

3. Échangeur de chaleur selon la revendication 1 ou 2, **caractérisé en ce que** la partie d'extrémité (9) de l'élément de liaison (3) est reliée au fond de tubes (6) supportant les tubes refroidis (4).

4. Échangeur de chaleur selon l'une des revendications 1 à 3, **caractérisé en ce que** l'espace entre la partie d'extrémité (9) de l'élément de liaison (3) et les canaux de guidage est rempli d'une masse isolante thermiquement.

5. Échangeur de chaleur selon l'une des revendications 1 à 4, **caractérisé en ce que** les canaux de guidage (10) possèdent un diamètre intérieur inférieur à celui du tube non refroidi (2).

6. Échangeur de chaleur selon l'une des revendications 1 à 5, **caractérisé en ce que** le diamètre intérieur des tubes refroidis (4) est égal ou supérieur au diamètre intérieur des canaux de guidage (10).
